# FASCICULE DE BREVET EUROPEEN

(11) **EP 0 298 832 B1**
(45) Date de publication et mention de la délivrance du brevet: **16.09.1992**
(21) Numéro de dépôt: 88401657.7
(22) Date de dépôt: 28.06.1988
(51) Int. Cl.: B21D 15/06

(54) **Procédé et dispositif pour le façonnage par martelage d'un tube à ondes et son application à des tubes pour l'industrie automobile**
Verfahren und Vorrichtung zum Formen durch Hämmern eines Wellenrohres und seine Anwendung bei Rohren der Automobilindustrie
Method and apparatus for forming a corrugated tube by hammering and its application to tubes for the automobile industry

(30) Priorité: 02.07.1987 FR 8709408
(43) Date de publication de la demande: 11.01.1989
(73) Titulaire: NACAM, F-41100 Vendôme (FR)
(72) Inventeur: Haldric, Bernard, F-41100 - Vendome (FR); Feucht, Pascal, F-37400 - Amboise (FR)
(74) Mandataire: Phélip, Bruno

(56) Documents cités:
- DE-A- 2 027 638
- DE-A- 3 514 485
- DE-C- 894 860
- FR-A- 2 176 707
- US-A- 1 890 039

## Description

L'invention concerne la fabrication de tubes à ondes et, plus particulièrement, le façonnage d'un tel tube par martelage. L'invention a plus particulièrement pour objets un procédé et un dispositif pour le façonnage par martelage d'un tube pour lui donner une configuration à ondes d'un tel tube à l'industrie automobile par exemple.

Un dispositif tel que décrit dans le préambule de la revendication 1 est connu de l'art antérieur, par exemple par le document FR-A-2 176 707.

Comme on le sait, les tubes à ondes, que leur section droite soit circulaire ou non et que ces ondes soient hélicoïdales ou non, sont utilisés dans différents secteurs de l'industrie.

Par exemple, on utilise de tels tubes qui présentent une certaine flexibilité, tant axiale que transversale, pour absorber des différences d'alignement ou des dilatations de conduites tubulaires soumises à des contraintes thermiques ou mécaniques par exemple vibratoires. De tels tubes permettent de compenser des dilatations longitudinales et/ou de tenir compte de défauts d'alignement axial entre différentes conduites situées de part et d'autre du tronçon de tube à ondes.

Une autre application pour le secteur automobile consiste à s'en servir absorber l'énergie développée par le conducteur projeté vers l'avant lors d'une collision frontale relativement violente ; le conducteur, par un choc en retour, vient heurter le volant et ce dernier risque de provoquer des lésions thoraciques importantes s'il ne peut s'effacer, au moins partiellement, sous le choc du conducteur. C'est pour cela, par exemple, que de tels tubes à ondes sont situés immédiatement en arrière du volant, entre celui ci et la planche de bord, ou bien après cette dernière entre deux tronçons rigides de la partie supérieure de la colonne de direction, placé entre la fixation de la colonne à la planche de bord et le boîtier de direction.

De telles applications des tubes à ondes sont courantes. On comprend donc que la fabrication de tels tubes présente un grand intérêt pratique.

Actuellement, une solution couramment utilisée pour fabriquer un tube à ondes consiste à déformer un tel tube sous l'action d'une forte pression hydraulique ; on exécute ce qu'on appelle habituellement dans la technique un hydrauformage. Une pression d'huile est développée à l'intérieur du tube et, éventuellement, combinée à une poussée axiale, pour déformer le tube contre une pièce femelle qui présente des empreintes des ondes à obtenir. Simultanément au gonflement du tube qui se dilate, toutes les ondes ainsi obtenues se rapprochent les unes des autres pour, ainsi, permettre de conserver une épaisseur pratiquement constante au métal des parois des ondes. Le déplacement de chaque partie femelle extérieure qui porte l'empreinte d'une onde est commandée mécaniquement ou hydrauliquement.

Une telle technique de fabrication n'est pas sans présenter des inconvénients ; en effet elle nécessite une machine spécifique très complexe, et une telle machine ne permet de former que peu d'ondes à chaque cycle de fonctionnement de la machine. On fait appel à une pression développée par de l'huile et il est difficile d'éliminer par la suite l'huile résiduelle qui demeure à l'intérieur du tube à ondes ainsi obtenu. En outre, il faut que le profil des ondes soit très progressif pour obtenir de bons résultats.

Une autre solution est celle exposée par la demande de brevet FR-A-2 176 707. Ce document propose de fabriquer des tubes à ondes à l'aide d'un appareil qui comprend un mandrin portant à sa périphérie des empreintes des ondulations transversales à obtenir et une couronne de roues dentées placées radialement à l'entour avec leurs axes orthogonaux à celui du mandrin. Ces roues portent à leur périphérie des empreintes des ondulations transversales à obtenir complémentaires de celles du mandrin. De plus, une broche d'expansion permet de rétracter le mandrin central segmenté. Le tube à façonner est placé entre roues et mandrin dont les empreintes engrennent les unes dans les autres à la manière des dents de pignons en déformant ainsi le tube qui progresse suivant une seule translation axiale avec le mandrin au travers de la couronne de roues dentées à l'exclusion de toute rotation qui serait préjudiciable.

Une autre technique consiste à déformer le tube par martelage. Ceci est obtenu à l'aide de marteaux animés de mouvements alternatifs radiaux par rapport à l'axe du tube, qui viennent s'appliquer périodiquement avec plus ou moins de brutalité sur la périphérie extérieure du tube de manière à obtenir un rétreint. Cette technique permet d'obtenir des réductions locales de diamètre, des plats, des successions de rétreints. Parfois, dans certains cas, pour que le tube ne s'écrase pas sous les efforts développés par les divers marteaux, il peut être souhaitable de disposer dans celui-ci un noyau dont le profil correspond à celui de la configuration à donner au tube ; ceci est, par exemple, pratiqué pour fabriquer des tubes cannelés à l'aide d'un noyau cannelé complémentaire. Pour mettre en oeuvre cette technique, on utilise des marteaux équidistants, disposés à la périphérie du tube à façonner, qui sont successivement périodiquement déplacés alternativement, par exemple à l'aide de rouleaux qui circulent dans une cage un peu à la manière d'un roulement à rouleaux.

On utilise suivant les résultats à obtenir, les dimensions et la nature du matériau du tube à façonner, un nombre de marteaux qui n'excède que rarement douze.

Cette technique de martelage complexe étant bien connue, on ne s'étendra pas davantage sur son rappel. On connaît aussi les nombreux inconvénients, que l'on a sommairement et brièvement rappelés précédemment de l' "hydrauformage".

Le but de l'invention est de remédier à la plupart des inconvénients de l' "hydrauformage" en utilisant une technique qui fait appel à des machines classiques et non plus spéciales mais en se servant d'un outillage particulier mis en oeuvre d'une manière spéciale.

A cet effet, le dispositif objet de la présente invention est défini par la combinaison des caractéristiques selon la revendication 1.

L'invention a aussi pour objet un procédé pour le façonnage par martelage d'un tube pour lui donner une conformation à ondulations transversales, lequel procédé est défini par la combinaison des caractéristiques selon la revendication 19.

D'autres caractéristiques de l'invention ressortiront de la lecture de la description et des revendications qui suivent et de l'examen du dessin annexé, donné seulement à titre d'exemple, où :
- les Fig. 1A, 1B et 1C illustrent la technique classique de façonnage d'un tube par martelage ;
- les Fig. 2A, 2B et 2C représentent un premier mode de réalisation d'un dispositif selon l'invention en perspective démonté, en coupe méridienne et en section transversale, respectivement ;
- les Fig. 3A, 3B et 3C sont des vues analogues à celles de la Fig. 2 d'un autre mode de réalisation de l'invention ; et
- la Fig. 4 est une section méridienne partielle d'une tronçon de tube à ondes façonné suivant l'invention.

Les techniques de martelage étant familières du spécialiste du façonnage des tubes, on se bornera dans la description qui suit à relater ce qui concerne directement ou indirectement l'invention. Pour le surplus le spécialiste de la technique considérée puisera dans les solutions classiques à sa dispostion adaptées aux cas particulieurs qu'il a à résoudre en fonction des objectifs à atteindre et des contraintes à satisfaire.

Sur la Fig. 1, on a illustré schématiquement la technique classique du façonnage par martelage d'un tube, la Fig. 1A représente l'obtention d'un rétreint et la Fig. 1B l'obtention d'un rétrécissement local de diamètre. La Fig. 1C représente, en vue schématique transversale, la manière dont les marteaux sont animés pour façonner un tube par martelage. Comme on le voit sur ces figures, des marteaux 50 agissent sur un tube 100 dans lequel, si besoin est, on peut engager un noyau 53 de forme appropriée dont le profil de l'empreinte correspond à la configuration à obtenir. Les marteaux se rapprochent ou s'éloignent périodiquement, simultanément ou à tour de rôle, du tube à façonner sous l'action de rouleaux 52 qui se déplacent dans une cage 51. On voit donc que chaque fois qu'un rouleau passe dans l'axe longitudinal d'un marteau mobile alternativement radialement, ce rouleau pousse sur le marteau pour l'appliquer contre le tube soutenu éventuellement par le noyau intérieur. Le nombre des marteaux et des rouleaux et les déplacements relatifs des rouleaux, de la cage et des marteaux ainsi que ceux du tube, sont fonctions du profil à façonner sur le tube, de la nature du matériau de celui-ci et de ses dimensions ainsi que des caractéristiques de la machine ; on ne s'étendra donc pas plus longuement sur cette technique.

Comme on l'a indiqué, l'invention vise à utiliser une machine de ce type en l'équipant du dispositif selon l'invention pour la rendre apte à fabriquer par martelage des tubes à ondes. Comme on l'a rappelé, lorsqu'on désire recourir à la technique du martelage, il est parfois nécessaire d'utiliser un appui pour le tube, de préférence placé à l'intérieur de celui-ci.

L'invention met en oeuvre une machine classique en lui adjoignant selon l'invention un dispositif éclipsable de manière à pouvoir le mettre en place dans la pièce à façonner et pouvoir l'en extraire le façonnage terminé. On se reportera à la Fig. 2 où est illustré un premier mode de réalisation du dispositif selon l'invention.

Le dispositif pour le façonnage par martelage d'un tube 100 pour lui donner une conformation à ondes 110 (Fig. 4) à l'aide d'au moins un marteau 50 mobile radialement par rapport à l'axe 101 du tube à façonner comprend un mandrin 10 qui présente un corps 11 creux auquel est associé au moins un bras 12 qui porte à sa surface 13 une empreinte 14 partielle dont le profil 15 correspond à celui de l'onde à obtenir. Ce mandrin est destiné à coopérer avec le tube et il est mobile radialement entre une position escamotée pour permettre la mise en place et l'extraction du tube et une position déployée pour permettre le martelage du tube. La position escamotée est représentée sur la Fig 2A et en trait discontinu sur la Fig. 2B ; la position déployée est représentée en trait plein sur les Fig. 2B et 2C. Ce dispositif comprend, aussi, un verrou 20, de préférence plein, qui coopère avec le mandrin 10 ; ce verrou est mobile axialement entre une première position pour permettre au mandrin d'occuper sa position escamotée et une seconde position pour permettre au mandrin d'occuper sa position déployée, comme on le comprendra par la suite.

De préférence, le bras 12 est solidaire du corps et présente une élasticité inhérente qui tend naturellement à solliciter le mandrin vers l'une de ses deux positions et de préférence, vers sa position escamotée, comme illustré sur la Fig. 2A. Comme on le voit, le verrou 20 porte une came 26 et le mandrin 10 une contre-came 16 coopérant avec la came du verrou. De préférence, la came 26 comprend un cône 261 suivi d'un cylindre 262 de révolution ; la contre-came 16 est, de préférence de section droite circulaire et conique en position escamotée ou cylindrique 162 en position déployée du mandrin 10.

Comme on l'observe sur le dessin, le bras 12 porte à sa surface 13 une empreinte 14 partielle dont le profil correspond à celui de l'onde à obtenir sur le tube.

La Fig. 2A illustre ce premier mode de réalisation en position démontée, hors du tube. La Fig. 2B représente, en trait plein, le dispositif suivant l'invention dans sa position déployée prête à soutenir le tube 100 à marteler et en trait discontinu dans sa position escamotée permettant la mise en place de l'ensemble dans la machine ; cette vue est une coupe suivant le plan décalé repéré sur la Fig. 2C.

La Fig. 2C est une section transversale illustrant le verrou dans sa seconde position et le mandrin dans sa position déployée.

On comprend donc que, le mandrin étant dans sa position escamotée, les empreintes ont tendance à être jointives du fait de l'élasticité inhérente des bras qui les portent. Si l'on enfonce le verrou 20 axialement dans le corps du mandrin 10, le cône 261 de la came 26, en poussant sur la contre-came 16 des bras les fait d'abord saillir puis, en poursuivant sa translation place le mandrin en position déployée et finalement le verrouille dans cette attitude.

Le tube à façonner se trouve donc soutenu intérieurement et on peut le frapper à la manière habituelle à l'aide de marteaux qui ont été munis d'empreintes 54 de profil complémentaire, comme illustré.

Le nombre de bras n'est pas critique, dans le mode de réalisation illustré on en a représenté six.

On voit donc que lorsque le verrou se déplace axialement de sa première position par rapport au mandrin pour prendre sa seconde position, il provoque l'expansion des bras du mandrin. Ces bras s'ouvrent pratiquement à la dimension du tube à onde à obtenir. Le tube à déformer, initialement cylindrique et de diamètre égal on supérieur au diamètre extérieur périphérique des parties d'onde des empreintes des bras en position déployée, peut être introduit sur le mandrin quand le verrou est dans l'une ou l'autre de ses première ou seconde positions ou inversement.

Quand le tube est en place et que le verrou occupe sa seconde position, un ou des marteaux frappent et déforment radialement le tube sur le profil dans l'empreinte.

Selon l'invention, pour obtenir le formage des ondes sur toute la circonférence du tube à l'aide de ce mode de réalisation du dispositif en question, il faut faire tourner, suivant l'axe longitudinal commun et relativement les uns aux autres, tube, marteau et ensemble mandrin-verrou. Cet ensemble mandrin-verrou tourne à une vitesse synchrone de celle des marteaux et fonction du nombre des empreintes d'appui que porte le mandrin par rapport au nombre des marteaux actifs. La manière dont sont montés et supportés ces marteau, tube, mandrin-verrou pour être aptes à tourner suivant leur axe longitudinal commun et la manière dont on les fait tourner sur eux-mêmes à des vitesses propres distinctes afin qu'ils aient des déplacements relatifs entre eux, fait appel à des solutions courantes à choisir, au besoin en les adaptant, en fonction de chaque cas spécifique.

Après formage et retour des marteaux en position éloignée radialement de l'axe du tube, on fait revenir le verrou de sa seconde à sa première position ; ceci permet aux empreintes de reculer centripètement du fait de l'élasticité inhérente des bras du mandrin qui les portent. On voit donc que le mandrin reprend alors spontanément sa position escamotée; lorsque le mandrin occupe cette position, il est possible d'en séparer le tube puisque les empreintes sont dégagées des ondes façonnées sur le tube.

On se reportera à la Fig. 3 où on a représenté un perfectionnement du mode de réalisation de la Fig. 2.

Comme on peut le constater, notamment sur la Fig. 2C, lorsque le mandrin se trouve en position déployée, il existe un interstice entre chaque bras et à chaque frappe des marteaux on n'obtient qu'un arc d'onde. Pour éliminer cet inconvénient, on utilise un autre mandrin dont les bras, lorsqu'ils sont en position déployée, comblent les interstices vacants qui existent entre les bras d'un premier mandrin. Lorsque ces deux mandrins sont alors en position déployée, les bras de l'un occupent les interstices entre les bras de l'autre mandrin. On voit donc que dans ce mode de réalisation, les deux mandrins sont montés tête-bêche et leurs bras respectifs sont imbriqués les uns entre les autres.

Pour abréger la description, les éléments homologues portent les mêmes numéros de référence mais affectés du signe "prime".

Le fonctionnement de ce second mode de réalisation perfectionné est le suivant :
Le tube 100 à former est glissé sur le premier mandrin 10 dont les bras 12 sont déployés par le verrou 20 qui occupe sa seconde position. Le second mandrin 10′ est mis en place par translation dans le premier mandrin 10, ou inversement, et le verrou poursuit sa translation de manière à provoquer l'expansion des bras 12′ du second mandrin qui viennent alors ainsi combler les interstices laissés vacants par les bras du premier mandrin, comme indiqué précédemment et illustré sur les Fig. 3B et 3C.

Après blocage en position déployée des deux mandrins, les marteaux viennent frapper le tube et le déformer sur les empreintes à onde, comme indiqué précédemment.

L'ensemble marteaux, tube et dispositif sont en rotation les uns par rapport aux autres.

Pour déverrouiller le dispositif, on fait coulisser axialement le verrou 20 qui pendant son déplacement passe de sa seconde position à sa première position, ce qui permet de dégager successivement chacun des mandrins 10′, 10 qui, comme on l'a indiqué, ont des bras 12′, 12 qui possèdent une élasticité inhérente qui tend à les solliciter vers leur position escamotée. Comme on le voit, le tube à ondes ainsi façonné est libéré du dispositif en opérant dans l'ordre inverse de ce qui a été fait au début du processus.

Ceci étant fait, on peut alors retirer le tube, manuellement, ou l'éjecter par le recul du mandrin ; ou on peut aussi saisir le tube ainsi obtenu à l'aide d'un robot ou d'un automate.

La lecture de la description qui précède a bien mis en lumière l'intérêt de l'invention et ses caractéristiques.

Comme cela apparaît clairement, grâce à l'invention, on peut, en donnant à l'empreinte une forme convenablement adaptée, obtenir simultanément par martelage des ondes et un rétreint conique ou cylindrique.

En outre, comme illustré schématiquement sur la Fig. 4, on peut faire varier localement l'épaisseur de l'onde du tube en donnant aux empreintes les profils appropriés. Ceci permet d'affiner la configuration du profil des ondes obtenues pour conférer au tube ainsi façonné des caractéristiques mécaniques recherchées, par exemple pour qu'il satisfasse à des conditions bien définies de comportement radial et/ou axial en fonction des déplacements qu'il subit. Sur la Fig. 4, ce sont les sommets 111 des ondes qui sont amincis localement.

On observera aussi que l'invention permet d'obtenir un grand nombre de profils et en particulier de produire des ondes non circulaires ou tout autre profil que l'on sait faire par martelage, par exemple des ondes hexagonales. On peut aussi obtenir des ondes hélicoïdales.

Les empreintes font corps avec les bras et/ou les marteaux ou sont rapportés sur ceux-ci. Le choix des matériaux dont elles sont faites est fonction des dimensions et de la nature, par exemple en acier, du tube à travailler. On peut façonner des tubes dont l'épaisseur de paroi est comprise entre 0,1 et 10 mm environ, par exemple, en adaptant en conséquence l'équipement et l'outillage. Grâce à l'invention on peut façonner facilement, par exemple des tubes en acier dont le diamètre extérieur est de l'ordre de 60 mm et l'épaisseur de l'ordre de 2 mm et former des ondes sur une longueur qui peut, au moins, atteindre deux fois le diamètre par exemple.

On observera en outre qu'en plus des avantages techniques, l'invention apporte des avantages économiques notables car le coût de production d'un tube obtenu suivant l'invention est moindre que celui résultant d'un hydrauformage ; en effet le travail est plus rapide par martelage et l'outillage est d'un prix de revient inférieur. En outre, il n'est plus nécessaire de dégraisser le tube façonné pour le débarrasser des traces d'huile d'hydrauformage.

L'invention permet d'obtenir des tubes à onde qui conviennent particulièrement bien pour des applications au secteur technique de l'automobile ; ces tubes à ondes conviennent tout spécialement pour la partie supérieure des colonnes de direction d'automobile déformables en cas de chocs, que ce soit directement au moment d'une collision ou immédiatement après lors du choc en retour du conducteur venant heurter le volant.

Mais les applications ne sont pas limitées au seul secteur de l'automobile et conviennent aussi par exemple pour les canalisations lorsqu'il s'agit de tenir compte de défauts d'alignement ou de dilatations.

## Revendications

1. Dispositif pour le façonnage d'ondulations transversales sur la paroi cylindrique d'un tube (100), à l'aide d'un mandrin (10) segmenté possédant des ondulations transversales, sur lequel le tube (100) est disposé ; des moyens d'expansion du mandrin venant assurer la mise en place du tube (100) sur le mandrin (10) pendant le façonnage, caractérisé en ce que le façonnage s'opère par martelage au moyen d'au moins un marteau (50) muni d'une empreinte (54) de profil complémentaire et mobile radialement par rapport à l'axe (101) du tube (100), et que le mandrin (10) présente un corps creux (11), auquel est associé au moins un bras (12) qui porte à sa surface (13) une empreinte (14) circonférentielle partielle :
- dont la section transversale correspond à celle d'un arc de circonférence de l'ondulation à obtenir,
- dont le profil (15) longitudinal correspond à celui des ondulations transversales recherchées,
- et qui est destiné à coopérer avec le tube (100) ;
les moyens d'expansion du mandrin (10) permettant à celui-ci d'être mobile radialement entre une position escamotée pour permettre la mise en place et l'extraction du tube (100), et une position déployée pour permettre le façonnage du tube (100) par martelage ; ces moyens d'expansion étant constitués par un verrou (20), de préférence plein, qui coopère avec le mandrin (10) et est mobile axialement entre une première position pour permettre au mandrin d'occuper sa position escamotée, et une seconde position où le verrou immobilise le mandrin dans sa position déployée pendant chaque opération de façonnage ; chaque marteau (50), le tube (100) et l'ensemble mandrin (10) - verrou (20) étant animés de rotations relatives suivant l'axe commun.

2. Dispositif selon la revendication 1, caractérisé en ce que le bras (12) est solidaire du corps (11) et présente une élasticité inhérente qui tend naturellement à solliciter le mandrin (10) vers l'une de ses positions.

3. Dispositif selon la revendication 1 ou 2, caractérisé en ce que l'élasticité inhérente sollicite le mandrin (10) vers sa position escamotée.

4. Dispositif selon l'une quelconque des revendications 1 à 3, caractérisé en ce que, lorsqu'il passe de sa position escamotée à sa position déployée, le mandrin (10) subit une expansion radiale centrifuge.

5. Dispositif selon l'une quelconque des revendications 1 à 4, caractérisé en ce que le verrou (20) porte une came (26) et le mandrin (10) une contre-came (16) coopérant avec la came (26) du verrou (20), et en ce que le verrou (20) est mobile axialement.

6. Dispositif selon la revendication 5, caractérisé en ce que la contre-came (16) est un cylindre (162) de section droite circulaire constante en position déployée du mandrin, en ce que la came (26) est un cône (261) suivi d'un cylindre (262) de révolution, et en ce que le verrou (20) se déplace dans le mandrin (10).

7. Dispositif suivant l'une quelconque des revendications 1 à 6, caractérisé en ce qu'il comprend un second mandrin (10') qui présente un corps (11') avec au moins un bras (12') associé portant à sa surface (13') une empreinte (14') partielle avec un profil (15'), et en ce que les bras et empreintes d'un mandrin sont intercalés entre ceux de l'autre au moins en position déployée.

8. Dispositif selon la revendication 7, caractérisé en ce que les mandrins (10, 10') sont coaxiaux, et en ce que chaque corps avec ses bras (12, 12') et empreintes (14, 14') est orienté tête-bêche relativement l'un à l'autre.

9. Dispositif suivant l'une quelconque des revendications 1 à 8, caractérisé en ce que le verrou (20), lorsqu'il se déplace de sa première à sa seconde position et inversement, provoque successivement la mise en place du mandrin (10, 10') dans sa position déployée et le blocage du mandrin (10, 10') dans cette position déployée.

10. Dispositif suivant l'une quelconque des revendications 1 à 9, caractérisé en ce que le marteau (50) porte une empreinte (54) dont le profil (55) est complémentaire des autres profils (15, 15').

11. Dispositif conforme à l'une quelconque des revendications 1 à 10, caractérisé en ce que les empreintes (14, 14' ; 54) sont rapportées.

12. Dispositif conforme à l'une quelconque des revendications 1 à 10, caractérisé en ce que les empreintes (14, 14' ; 54) font au moins pour certaines d'entre elles partie intégrante de ce qui les porte.

13. Dispositif conforme à l'une quelconque des revendications 10 à 12, caractérisé en ce que les profils (15, 15' ; 55) des empreintes (14, 14' ; 54) coopérantes du mandrin (10, 10') et du marteau (50) sont choisis pour modifier localement l'épaisseur du tube (100), façonnage terminé.

14. Dispositif selon la revendication 13, caractérisé en ce que les profils (15, 15' ; 55) complémentaires sont choisis pour modifier l'épaisseur d'au moins un des sommets (111) de l'onde (110) du tube (100).

15. Dispositif selon l'une quelconque des revendications 1 à 14, caractérisé en ce que l'empreinte (14, 14') est portée par la surface (13, 13') extérieure du bras (12, 12') du mandrin (10, 10').

16. Dispositif selon l'une quelconque des revendications 1 à 15, caractérisé en ce que le profil (15, 15' ; 55) est en pli d'accordéon.

17. Dispositif selon l'une quelconque des revendications 1 à 15, caractérisé en ce que le profil (15, 15' ; 55) est hélicoïdal.

18. Dispositif selon l'une quelconque des revendications précédentes, caractérisé en ce que le tube (100) à ondulations transversales est un tube en acier de direction de véhicule automobile.

19. Procédé de façonnage par martelage pour former un tube (100) à ondulations transversales à l'aide d'un dispositif, défini selon l'une quelconque des revendications 1 à 17, selon lequel :
- le tube (100) est engagé et mis en place sur le mandrin (10) en position escamotée, le verrou (20) coopérant avec le mandrin (10) dans une première position axiale ;
- le mandrin (10) mobile radialement passe en position déployée par l'action du verrou (20) qui vient dans une deuxième position axiale ;
- le marteau (50) est mis en oeuvre pour appliquer le tube contre l'empreinte (14) et lui donner sa conformation à ondulations transversales en faisant tourner, s'il y a lieu, le marteau, le tube et l'ensemble mandrin-verrou relativement les uns aux autres suivant l'axe commun ;
- le verrou (20) revient dans sa première position axiale, ce qui ramène le mandrin (10) en position escamotée et
- le tube (100) façonné est dégagé du mandrin (10).

20. Procédé selon la revendication 19, caractérisé en ce qu'il y a un déplacement axial relatif du mandrin (10) par rapport au tube (100) à l'intérieur de celui-ci.

## Claims

1. A device for shaping transverse undulations on the cylindrical wall of a tube (100) by means of a segmented mandrel (10) having transverse undulations and on which the tube (100) is disposed; means of expanding the mandrel ensuring positioning of the tube (100) on the mandrel (10) during shaping, characterised in that shaping is accomplished by hammering, using at least one hammer (50) provided with an indentation (54) of matching profile and adapted for radial movement in relation to the axis (101) of the tube (100), and in that the mandrel (10) has a hollow body (11) with which is associated at least one arm (12) which carries on its surface (13) a partial circumferential indentation (14):
- the cross-section of which corresponds to that of an arc of the circumference of the undulation which is to be obtained,
- of which the longitudinal profile (15) corresponds to that of the desired transverse undulations,
- and which is intended to cooperate with the tube (100);
the means of expanding the mandrel (10) allowing the latter to be radially movable between a retracted position to permit positioning and withdrawal of the tube (100), and an extended position to allow shaping of the tube (100) by hammering; these expansion means being constituted by a preferably solid bolt (20) which cooperates with the mandrel (10) and which is adapted for axial movement between a first position to permit the mandrel to occupy its retracted position and a second position in which the bolt immobilises the mandrel in its extended position throughout each shaping operation; each hammer (50), the tube (100) and the mandrel (10) - bolt (20) assembly being driven for relative rotation about a common axis.

2. A device according to Claim 1, characterised in that the arm (12) is integral with the body (11) and has an inherent elasticity which naturally tends to urge the mandrel (10) towards one of its positions.

3. A device according to Claim 1 or 2, characterised in that the inherent elasticity urges the mandrel (10) towards its retracted position.

4. A device according to any one of Claims 1 to 3, characterised in that when it moves from its retracted position to its extended position, the mandrel (10) undergoes a centrifugal radial expansion.

5. A device according to any one of Claims 1 to 4, characterised in that the bolt (20) carries a cam (26) and a mandrel (10) a counter-cam (16) cooperating with the cam (26) of the bolt (20) and in that the bolt (20) is adapted for axial movement.

6. A device according to Claim 5, characterised in that the counter-cam (16) is a cylinder (162) of circular cross-section which is constant when the mandrel is in the extended position and in that the cam (26) is a cone (261) followed by a cylinder (262) of revolution and in that the bolt (20) moves within the mandrel (10).

7. A device according to any one of Claims 1 to 6, characterised in that it comprises a second mandrel (10') which has a body (11') with at least one associated arm (12') carrying on its surface (13') a partial indentation (14') having a profile (15') and in that the arms and indentations on one mandrel are interposed between those of the other, at least in the expanded position.

8. A device according to Claim 7, characterised in that the mandrels (10, 10') are coaxial and in that each body with its arms (12, 12') and indentations (14, 14') is orientated head to tail in relation to the other.

9. A device according to any one of Claims 1 to 8, characterised in that the bolt (20), when it moves from its first position to its second and conversely, brings about in succession the positioning of the mandrel (10, 10') in its expanded position and locking of the mandrel (10, 10') in this expanded position.

10. A device according to any one of Claims 1 to 9, characterised in that the hammer (50) carries an indentation (54) of which the profile (55) is complementary to the other profiles (15, 15').

11. A device according to any one of Claims 1 to 10, characterised in that the indentations (14, 14'; 54) are inset into attached members.

12. A device according to any one of Claims 1 to 10, characterised in that the indentations (14, 14'; 54) are at least for some of them an integral part of that which carries them.

13. A device according to any one of Claims 10 to 12, characterised in that the profiles (15, 15'; 55) of the indentations (14, 14'; 54) cooperating with the mandrel (10, 10') and the hammer (50) are selected in order locally to alter the thickness of the tube (100) when shaping is completed.

14. A device according to Claim 13, characterised in that the complementary profiles (15, 15'; 55) are selected in order to modify the thickness of at least one of the peaks (111) of the wave (110) of the tube (100).

15. A device according to any one of Claims 1 to 14, characterised in that the indentation (14, 14') is carried by the outer surface (13, 13') of the arm (12, 12') of the mandrel (10, 10').

16. A device according to any one of Claims 1 to 15, characterised in that the profile (15, 15'; 55) is accordion-pleated.

17. A device according to any one of Claims 1 to 15, characterised in that the profile (15, 15'; 55) is helical.

18. A device according to any one of the preceding Claims, characterised in that the tube (100) with transverse undulations is a steel tube of a motor vehicle steering system.

19. A method of shaping by hammering in order to form a tube (100) with transverse undulations by means of a device defined in accordance with any one of Claims 1 to 17, in which:
- the tube (100) is engaged and positioned on the mandrel (10) in the retracted position, the bolt (20) cooperating with the mandrel (10) in a first axial position;
- the radially movable mandrel (10) moves into the extended position by the action of the bolt (20) which moves into a second axial position;
- the hammer (50) is operated to apply the tube against the indentation (14) and to impart to it its transversely undulated shape, the hammer, the tube and the mandrel-bolt assembly being rotated if necessary in relation to one another about a common axis;
- the bolt (20) returns to its first axial position which restores the mandrel (10) to its retracted position and
- the shaped tube (100) is released from the mandrel (10).

20. A method according to Claim 19, characterised in that there is a relative axial displacement of the mandrel (10) in relation to the tube (100) within the interior of this latter.

## Patentansprüche

1. Vorrichtung zum Formen von transversalen Wellen auf der zylindrischen Wand eines Rohrs (100) mit Hilfe eines segmentierten Mandrins (10), der transversale Wellen aufweist, auf welchem das Rohr (100) angeordnet ist, sowie Expansionseinrichtungen zum Aufweiten des Mandrins, die die Anordnung des Rohrs (100) auf dem Mandrin (10) während der Formung sicherstellen, dadurch gekennzeichnet, daß die Formung durch Hämmern mit Hilfe wenigstens eines Hammers (50) erfolgt, der mit einer Prägung (54) mit komplementärem Profil versehen und radial bezogen auf die Achse (101) des Rohrs (100) bewegbar ist, und daß der Mandrin (10) einen Hohlkörper (11) umfaßt,welchem wenigstens ein Arm (12) zugeordnet ist, der auf seiner Oberfläche (13) eine teilweise umlaufende Prägung (14) aufweist:
- deren Querschitt dem eines Umfangsbogens der zu erhaltenden Welle entspricht,
- deren Längsprofil (15) dem der gesuchten transversalen Wellen entspricht,
- und die dazu bestimmt ist, mit dem Rohr (100) zusammenzuwirken;
wobei die Aufweiteinrichtung des Mandrins (10) diesem ermöglicht, radial zwischen einer eingezogenen Stellung zum Einbringen in und zum Herausziehen des Rohrs (100) und einer ausgefahrenen Stellung zum Ermöglichen des Formens des Rohrs durch Hämmern radial beweglich zu sein; daß die Aufweiteinrichtung durch einen vorzugsweise massiven Bolzen (20) gebildet ist, der mit dem Mandrin (10) zusammenwirkt und der axial zwischen einer ersten Stellung beweglich ist, in der der Mandrin seine eingezogene Stellung einnehmen kann, und einer zweiten Stellung bewegbar ist, in welcher er den Mandrin in seiner ausgefahrenen Stellung während jeder Formungsoperation festhält und daß jeder Hammer (50), das Rohr (100) und das Ensemble Mandrin (10) - Bolzen (20) zu relativen Rotationen um die gemeinsame Achse angeregt werden.

2. Vorrichtung nach Anspruch 1, dadurch gekennzeichnet, daß der Arm (12) einstückig mit dem Körper (11) verbunden ist und eine inhärente Elastizität aufweist , die dazu tendiert, den Mandrin (10) in eine seiner Positionen vorzuspannen.

3. Vorrichtung nach Anspruch 1 oder 2, dadurch gekennzeichnet, daß die inhärente Elastizität den Mandrin in seine eingezogene Stellung vorspannt.

4. Vorrichtung nach einem der Ansprüche 1 bis 3, dadurch gekennzeichnet, daß der Mandrin (10), wenn er von seiner eingezogenen Position in seine ausgefahrene Position bewegt wird, eine radiale zentrifugale Expansion erfährt.

5. Vorrichtung nach einem der Ansprüche 1 bis 4, dadurch gekennzeichnet, daß der Bolzen (20) eine Kurvenfläche (26) und der Mandrin (10) eine Gegenkurvenfläche (16) aufweist, die mit der Kurvenfläche (26) des Bolzens (20) zusammenwirkt und daß der Bolzen (20) axial beweglich ist.

6. Vorrichtung nach Anspruch 5, dadurch gekennzeichnet, daß die Gegenkurvenfläche (16) ein Zylinder (162) mit konstantem kreisförmigen Querschnitt in der ausgefahrenen Stellung des Mandrins ist und daß die Kurvenfläche (26) ein Konus (261) gefolgt von einem Rotationszylinder (262) ist und daß sich der Bolzen (20) im Mandrin (10) verschiebt.

7. Vorrichtung nach einem der Ansprüche 1 bis 6, dadurch gekennzeichnet, daß sie einen zweiten Mandrin (10') umfaßt, der einen Körper (11) mit wenigstens einem zugeordneten Arm (12') aufweist, welcher auf seiner Oberfläche (13) eine Teilprägung (14') mit einem Profil (15) aufweist, und daß die Arme und Prägungen eines Mandrins wenigstens im ausgefahrenen Zustand zwischen denen des anderen Mandrins versetzt eingreifen.

8. Vorrichtung nach Anspruch 7, dadurch gekennzeichnet, daß die Mandrine (10, 10') koaxial angeordnet sind und daß jeder Körper mit seinen Armen (12, 12') und Prägungen (14, 14') Kopf bei Fuß relativ zueinander orientiert sind.

9. Vorrichtung nach einem der Ansprüche 1 bis 8, dadurch gekennzeichnet, daß der Bolzen (20) bei seiner Verschiebung aus der ersten in die zweite Position und umgekehrt sukzessive das In-Stellung-Bringen des Mandrins (10, 10') in seiner ausgefahrenen Stellung und die Blockierung des Mandrins (10, 10') in dieser ausgefahrenen Stellung herbeiführt.

10. Vorrichtung nach einem der Ansprüche 1 bis 9, dadurch gekennzeichnet, daß der Hammer (50) eine Prägung (54) aufweist, deren Profil (55) komplementär zu den anderen Profilen (15, 15') ausgebildet ist.

11. Vorrichtung nach einem der Ansprüche 1 bis 10, dadurch gekennzeichnet, daß die Prägungen (14, 14'; 54) zusammengesetzt sind.

12. Vorrichtung nach einem der Ansprüche 1 bis 10, dadurch gekennzeichnet, daß die Prägungen (14, 14'; 54) wenigstens für einige Prägungen integrale Bestandteile des Tragteils sind.

13. Vorrichtung nach einem der Ansprüche 10 bis 12, dadurch gekennzeichnet, daß die Profile (15, 15'; 55) der zusammenwirkenden Prägungen (14, 14'; 54) des Mandrins (10, 10') und des Hammers (50) so ausgewählt sind, daß sie lokal die Dicke des Rohrs (100) des fertigbearbeiteten Rohrs verändern.

14. Vorrichtung nach Anspruch 13, dadurch gekennzeichnet, daß die komplementären Profile (15, 15'; 55) so ausgewählt sind, daß sie die Dicke wenigstens eines Gipfels (111) der Welle (110) des Rohrs (100) verändern.

15. Vorrichtung nach einem der Ansprüche 1 bis 14, dadurch gekennzeichnet, daß die Prägung (14, 14') von der Außenfläche (13, 13') des Arms (12, 12') des Mandrins (10, 10') getragen wird.

16. Vorrichtung nach einem der Ansprüche 1 bis 15, dadurch gekennzeichnet, daß das Profil (15, 15'; 55) einer Ziehharmonikafaltung entspricht.

17. Vorrichtung nach einem der Ansprüche 1 bis 15, dadurch gekennzeichnet, daß das Profil (15, 15'; 55) schraubenförmig ist.

18. Vorrichtung nach einem der vorgehenden Ansprüche, dadurch gekennzeichnet, daß das Rohr (100) mit transversalen Wellen ein Stahlrohr für die Lenkung eines Kraftfahrzeugs ist.

19. Verfahren zum Formen durch Hämmern eines Wellrohrs (100) mit Querwellen mit Hilfe einer Vorrichtung nach einem der Ansprüche 1 bis 17, gekennzeichnet durch folgende Verfahrensschritte:
- das Rohr (100) wird aufgeschoben und in Stellung gebracht auf dem Mandrin (10) in der eingezogenen Stellung, wobei sich der mit dem Mandrin zusammenwirkende Bolzen (20) in einer ersten axialen Position befindet;
- der radial bewegliche Mandrin wird durch den Bolzen (20), der in eine zweite axiale Stellung verschoben wird, in seine ausgefahrene Stellung verbracht;
- der Hammer (50) wird in Gang gesetzt, um das Rohr gegen die Prägung (14) anzulegen und ihm die transversalen Wellen aufzuprägen, wobei der Hammer das Rohr und das Ensemble Mandrin - Bolzen relativ zueinander um die gemeinsame Achse gegebenfalls verdreht werden ;
- der Bolzen (20) wird in seine erste axiale Position zurückgezogen, was dazu führt, daß der Mandrin (10) seine eingezogene Position einnimmt und
- das geformte Rohr (100) wird vom Mandrin (10) abgenommen.

20. Verfahren nach Anspruch 19, dadurch gekennzeichnet, daß eine relative axiale Verschiebung des Mandrins (10) bezogen auf das Rohr (100) in dessen Innerem stattfindet.
